# EUROPÄISCHE PATENTSCHRIFT

(11) **EP 2 600 333 B1**
(45) Veröffentlichungstag und Bekanntmachung des Hinweises auf die Patenterteilung: **04.11.2015**
(21) Anmeldenummer: 12008050.2
(22) Anmeldetag: 30.11.2012
(51) Int. Cl.: G09F 9/35, G09F 19/22, G09F 27/00, G09F 7/00, G09F 9/302

(54) **Baustelleninformationsvorrichtung**
Construction site information device
Dispositif d'informations de chantier

(30) Priorität: 01.12.2011 DE 202011108777 U; 16.02.2012 DE 202012003398 U
(43) Veröffentlichungstag der Anmeldung: 05.06.2013
(73) Patentinhaber: Döker GmbH, 48151 Münster (DE)
(72) Erfinder: Döker, Beate, 48151 Münster (DE)
(74) Vertreter: Schiffer, Axel Martin

(56) Entgegenhaltungen:
- EP-A1- 1 865 484
- EP-A2- 2 093 750
- EP-B1- 0 517 706
- AT-U1- 4 504
- DE-A1-102004 005 619
- DE-A1-102004 006 869
- DE-A1-102008 047 358
- DE-U1- 29 515 390
- DE-U1-202010 009 275
- JP-A- 2005 300 874
- JP-A- 2009 098 421
- US-A1- 2006 117 625
- US-A1- 2006 119 535
- US-A1- 2006 270 424
- US-A1- 2011 134 624

## Beschreibung

Die vorliegende Erfindung bezieht sich auf eine Baustelleninformationsvorrichtung zum Anzeigen von Informationen an einer Baustelle nach dem Oberbegriff des Anspruchs 1.

Eine gattungsgemäße Baustelleninformationsvorrichtung ist beispielsweise in EP 1 865 484 A1 beschrieben und weist eine erste Anzeigeeinrichtung zum Anzeigen von Bautafelinformationen und eine Befestigungseinrichtung zum Befestigen an einem Träger vorhanden. Außerdem sind bei einer gattungsgemäße Baustelleninformationsvorrichtung eine zweite Anzeigeeinrichtung zum Anzeigen von Zusatzinformationen und eine Schutzabdeckung vorhanden, die zumindest teilweise an einer Anzeigeseite der ersten Anzeigeeinrichtung und der zweiten Anzeigeeinrichtung transparent ist und zumindest an einem Bereich oberhalb der ersten Anzeigeeinrichtung und der zweiten Anzeigeeinrichtung flüssigkeitsdicht ist.

Die Bautafelinformationen umfassen die auf Bautafeln üblicherweise angezeigten Informationen, insbesondere die gesetzlich vorgeschriebenen Informationen. Dabei soll Bautafel als gleichbedeutend mit Bauschild oder Baustellenschild verstanden werden.

Bei herkömmlichen Baustelleninformationsvorrichtungen ist die erste Anzeigeeinrichtung in der Regel als Holz-, Papp-, Aluminium- oder Plastikschild gebildet. Nachteilig ist, dass die Informationsanzeige auf die starre Wiedergabe eines verhältnismäßig geringen Umfangs an Informationen begrenzt ist.

Eine solche Baustelleninformationsvorrichtung ist aus DE 295 15 390 U1 bekannt. Zwar umfasst diese eine Wechselanzeigevorrichtung, beispielsweise einen Monitor, um wechselnde Informationen oder Werbung anzuzeigen. Die Baustelleninformationen werden aber auf einer separaten Anzeigeeinrichtung dargestellt, die ausschließlich konstanten Inhalt starr wiedergeben kann. In ähnlicher Weise ist in JP 2005 300 874 A eine Baustelleninformationsvorrichtung beschrieben, die über eine Fläche zum Anbringen von Dokumenten und über eine Leuchttafel verfügt, die weitere Inhalte anzeigen kann.

Eine flexiblere Wiedergabe von Inhalten ist bei gattungsfremden Vorrichtungen mit Digitalbildschirmen möglich, die durch ihre strukturellen Ausgestaltungen jedoch nicht als Baustelleninformationsvorrichtungen nutzbar sind.

In US 2006/0119535 A1 ist eine Bildschirmanordnung beschrieben, welche zwei Bildschirme umfasst. Diese sind über einen gemeinsamen Pfeiler aufstellbar. Einer der Bildschirme wird zum Anzeigen von Werbung und der andere Bildschirm zum Anzeigen nicht kommerzieller Informationen angesteuert.

Eine Werbetafel mit zwei Bildschirmen ist zudem aus DE 10 2008 047 358 A1 bekannt. Dabei ist einer der Bildschirme zum Darstellen von Werbebotschaften eingerichtet, während der andere Bildschirm über eine berührungsempfindliche Oberfläche verfügt, durch die ein Benutzer Steuerungsbefehle eingeben kann.

Bautafelinformationen sollen in der Regel durchgängig dargestellt werden können. Dies kann nur mit unbefriedigender Sicherheit durch die Bildschirmanordnung aus US 2006/0119535 A1 sowie durch die Werbetafel aus DE 10 2008 047 358 A1 erfolgen. Zudem sind diese Vorrichtungen ungeeignet, den raueren Bedingungen an Baustellen standzuhalten. Deshalb können diese gattungsfremden Vorrichtungen nicht dazu genutzt werden, unter raueren Umgebungseinflüssen Informationen weitgehend ausfallssicher darzustellen.

Weitere Vorrichtungen mit einer Anzeigeeinrichtung, die gattungsfremd und nicht zum Einsatz auf Baustellen gestaltet sind, sind beschrieben in DE 20 2010 009 275 U1, US 2006/0117625 A1, EP 0 517 706 B1 und DE 10 2004 005 619 A1.

In JP 2009 098421 ist eine Informationseinrichtung mit einer Anzeigeeinrichtung zum Anzeigen von Notfallinformationen beschrieben. Außerdem sind dabei eine Befestigungseinrichtung zum Befestigen an einem Träger, eine zweite Anzeigeeinrichtung, elektronische Steuermittel, eine Schutzabdeckung und eine Batterie vorhanden, wobei die Steuermittel dazu eingerichtet sind, bei einem Ausfall eine Energiezufuhr über ein Kabel die erste Anzeigeeinrichtung mit Energie aus der Batterie zu versorgen.

In EP 1 865 484 A1 ist eine Hinweiszeichenleuchte beschrieben, die aus einem Mehrschichtsystem mit organischen Leuchtdioden (OLEDs) aufgebaut ist. Je nachdem, welche der Schichten aktiviert wird, können dabei unterschiedliche Hinweiszeichen dargestellt werden.

Gegenstand von US 2011/0134624 A1 ist eine Anzeigevorrichtung, die im Normalfall mit einer externen Spannungsversorgung versorgt wird und die, bei Ausfall dieser Versorgung über eine in einem Gehäuse dieser Vorrichtung positionierten Batterie versorgt wird. Außerdem ist eine Testeinrichtung zum Testen dieser Batterie vorhanden.

Als eine **Aufgabe** der Erfindung kann angesehen werden, eine Baustelleninformationsvorrichtung bereitzustellen, die flexibel einsetzbar ist und einen großen Informationsinhalt anzeigen kann.

Diese Aufgabe wird durch die Baustelleninformationsvorrichtung mit den Merkmalen des Anspruchs 1 gelöst.

Vorteilhafte Ausgestaltungen der erfindungsgemäßen Baustelleninformationsvorrichtung sind Gegenstand der abhängigen Ansprüche und werden außerdem in der folgenden Beschreibung, insbesondere im Zusammenhang mit der Figur, beschrieben.

Bei der Baustelleninformationsvorrichtung der oben genannten Art ist erfindungsgemäß vorgesehen, dass eine zweite Anzeigeeinrichtung zum Anzeigen von Zusatzinformationen vorhanden ist, dass elektronische Steuermittel zum Anzeigen der Bautafelinformationen auf der ersten Anzeigeeinrichtung und unabhängig davon zum Anzeigen der Zusatzinformationen auf der zweiten Anzeigeeinrichtung vorhanden sind und dass eine Schutzabdeckung vorhanden ist, die zumindest teilweise an einer Anzeigeseite der ersten Anzeigeeinrichtung und der zweiten Anzeigeeinrichtung transparent ist und zumindest an einem Bereich oberhalb der ersten Anzeigeeinrichtung und der zweiten Anzeigeeinrichtung flüssigkeitsdicht ist.

Eine grundlegende Idee der Erfindung kann darin gesehen werden, die erste und zweite Anzeigeeinrichtung als digitale Anzeigeeinrichtungen auszuführen. Diese können insbesondere durch einen oder mehrere LCD-, LED-, OELD-, Plasma-, oder reflektive Bildschirme, die beispielsweise elektronische Tinte als Anzeigemittel benutzen und ohne Beleuchtungsmittel auskommen können, gebildet sein. Vorteilhafterweise können hiermit die darzustellenden Inhalte flexibel und schnell gewechselt werden. Auch können die Anzeigeeinrichtungen eine oder mehrere Leinwände als Bildschirme und einen oder mehrere Projektoren zum Projizieren der darzustellenden Inhalte auf die Leinwände umfassen. Die Projektoren und die Leinwände können zueinander in Rückprojektion angeordnet sein, das heißt, die Projektoren sind von einem Beobachter aus gesehen hinter den Leinwänden angeordnet. In dieser Anordnung können die Projektoren unter der Schutzabdeckung besonders sicher vor Schmutz und Beschädigungen befestigt werden. Alternativ können die Projektoren bezüglich der Leinwände in Frontprojektion angebracht sein, hierbei befinden sich die Projektoren relativ zur Leinwand auf der Seite eines Beobachters. Für eine einfache Montage sind in diesem Fall die Projektoren bevorzugt über Haltestangen oder Gehäuse mit den Leinwänden oder mit Trägern der Leinwände verbunden.

Als Kerngedanke der Erfindung kann erachtet werden, dass elektronische Steuermittel die Bautafelinformationen, die zwingend von einer Baustelleninformationsvorrichtung dargestellt werden müssen, auf einer ersten Anzeigeeinrichtung anzeigen, während eine zweite Anzeigeeinrichtung frei für beliebige weitere Inhalte genutzt werden kann. So können als Zusatzinformationen beispielsweise Informationen zu dem Bauprojekt, Imagefilme der ausführenden Bauunternehmen, Werbung, Informationsfilme über zukünftige Mieter eines zu bauenden Gebäudes oder gegebenenfalls archäologische Informationen zu dem vorliegenden Ort angezeigt werden. Besonders bevorzugt können auch Informationen für Lieferanten angezeigt werden.

Prinzipiell kann vorgesehen sein, dass die erste Anzeigeeinrichtung durch einen ersten Bildschirm und die zweite Anzeigeeinrichtung durch einen weiteren Bildschirm gebildet sind. Alternativ können die erste Anzeigeeinrichtung und die zweite Anzeigeeinrichtung aber auch durch einen einzigen Bildschirm gebildet sein. Dies stellt eine besonders kostengünstige und ästhetische Ausgestaltung dar. Bei dieser Variante wird also der Bildschirminhalt bevorzugt aufgeteilt in Bautafelinformationen und andere Informationen.

Über die Befestigungseinrichtung ist die erfindungsgemäße Baustelleninformationsvorrichtung an prinzipiell beliebigen Trägern montierbar. Beispielsweise kann sie an freistehenden Konstruktionen, an bestehenden Gebäudestrukturen, an Baucontainern, Baukränen, Bauzäunen und/oder auch an Gerüststrukturen angebracht werden. Auch kann sie in Bereiche von Baucontainern so integriert sein, dass sie z.B. die Längsseite eines 20 Fuß Containers ersetzt, und somit integraler Bestandteil des Baucontainers wird. Es können auch Kombinationen der vorstehenden Träger vorgesehen sein. So kann beispielsweise auf oder an einem Baucontainer ein zusätzlicher Träger für die Baustelleninformationsvorrichtung angebracht werden. Als zusätzlicher Träger kann beispielsweise der Baucontainer mittels einer Traversenkonstruktion um- oder überbaut werden, wobei die Traversenkonstruktion als Halte- oder Tragwerkskonstruktion für die Baustelleninformationsvorrichtung dient. Der Baucontainer stellt dann eine statische Ballastierung oder eine Standsicherheit für die Traversenkonstruktion mit der Baustelleninformationsvorrichtung dar.

Die Schutzabdeckung kann auch durch das Gehäuse eines Bildschirms als erste und/oder zweite Anzeigeeinrichtung gebildet sein, solange sichergestellt ist, dass der Bildschirm witterungsbeständig, insbesondere regenfest, ist und den Belastungen an einer Baustelle standhält. Die erfindungsgemäße Baustelleninformationsvorrichtung ist dann insbesondere für den Außeneinsatz geeignet. Hierbei muss das Gehäuse des Bildschirms als Schutzabdeckung nicht über seine gesamte Außenfläche wasserdicht sein. Bevorzugt ist das Gehäuse aber über mindestens einen Großteil der Oberseite flüssigkeitsdicht. Eine wasserdichte Schutzabdeckung ist nicht zwingend vorhanden.

An der Anzeigeseite eines Bildschirms kann die Schutzabdeckung zwar auch durch das durchsichtige Substrat des Bildschirms gebildet sein, bevorzugt weist die Schutzabdeckung in diesem Bereich aber eine zusätzliche transparente Schutzschicht auf. Diese kann aus Sicherheitsglas oder -kunststoff bestehen und dient dem Schutz vor mutwilligen Beschädigungen. Eine solche zusätzliche transparente Schutzschicht ist nicht zwingend erforderlich.

Bei einer bevorzugten Ausgestaltung der erfindungsgemäßen Baustelleninformationsvorrichtung ist die Schutzabdeckung als Verkapselung gebildet, welche die erste und die zweite Anzeigeeinrichtung vollständig umgibt und sowohl an ihrer Oberseite als auch an den seitlichen Wänden wasserdicht ist.

Bei einer bevorzugten Variante der erfindungsgemäßen Baustelleninformationsvorrichtung ist eine Batterie vorhanden und die elektronischen Steuermittel sind dazu eingerichtet, die erste Anzeigeeinrichtung mit Energie aus der Batterie zu versorgen, wenn eine Energiezufuhr über das Kabel ausfällt. Hierdurch kann sichergestellt werden, dass die besonders wichtigen Bautafelinformationen auch weiterhin angezeigt werden. Erfindungsgemäß sind die Steuermittel außerdem dazu eingerichtet, bei einem Ausfall einer Energiezufuhr die zweite Anzeigeeinrichtung auszuschalten, um eine lange Batterielaufzeit zu erreichen. Zu diesem Zweck kann auch eine Helligkeit der ersten Anzeigeeinrichtung bei einem Energieausfall reduziert werden.

Bei einer besonders bevorzugten Ausgestaltung der erfindungsgemäßen Baustelleninformationsvorrichtung ist ein, insbesondere nicht-flüchtiger, Datenspeicher zum Speichern zumindest der Bautafelinformationen vorhanden. Die Steuermittel sind hier zum Anzeigen zumindest der im Datenspeicher gespeicherten Bautafelinformationen auf der ersten Anzeigeeinrichtung eingerichtet. Durch einen nicht-flüchtigen Datenspeicher kann vorteilhafterweise das Risiko reduziert werden, dass ein Ausfall in der gesetzlich vorgeschriebenen Anzeige der Bautafelinformationen eintritt. Um einen kostengünstigen Datenspeicher realisieren zu können, kann es vorgesehen sein, dass nur die Bautafelinformationen nicht aber die Zusatzinformationen in dem Datenspeicher gespeichert werden.

Bevorzugt ist eine Kommunikationsschnittstelle vorgesehen, über die Bautafelinformationen und/oder Zusatzinformationen empfangen werden können. Zweckmäßigerweise kann die Kommunikationsschnittstelle als drahtlose Schnittstelle ausgeführt sein. Vorteilhafterweise können so alle von der Baustelleninformationsvorrichtung angezeigten Informationen in einfacher Weise von der Bauleitung oder Projektleitung vorgegeben werden.

Die Kommunikationsschnittstelle kann auch zur Kommunikation mit einem Mobilfunkgerät eingerichtet sein. Insbesondere kann vorgesehen sein, dass die Kommunikationsschnittstelle Kurznachrichten, sogenannte SMS, eines Mobilfunkgeräts empfangen und verarbeiten kann und/oder mittels Funkwellen, zum Beispiels mittels Bluetooth, mit dem Mobilfunkgerät kommunizieren kann. Die elektronischen Steuermittel können dann abhängig von Informationen, die von dem Mobilfunkgerät empfangen werden, bestimmte Inhalte auswählen und auf den Anzeigeeinrichtungen darstellen.

Alternativ oder zusätzlich kann die Baustelleninformationsvorrichtung Verbindungsmittel zum Internet umfassen. Die elektronischen Steuermittel sind dann dazu eingerichtet, abhängig von Befehlen, die über eine Internetseite an die Baustelleninformationsvorrichtung gesendet werden, bestimmte Informationen auszuwählen und diese auf der ersten und/oder zweiten Anzeigeeinrichtung darzustellen.

Die Vielseitigkeit der Baustelleninformationsvorrichtung kann weiter erhöht werden, wenn die Informationen, die auf der ersten und/oder zweiten Anzeigeeinrichtung dargestellt werden, einen zweidimensionalen Matrixcode umfassen, wie zum Beispiel einen QR-Code (Quick Response Code). Diesen kann ein Beobachter mit der Kamera seines Mobilfunkgeräts, beispielweise eines Smartphones, fotografieren, um auf dem Mobilfunkgerät weitere Informationen zu erhalten. So können die im Matrixcode kodierten Informationen einen Steuerungsbefehl enthalten, mit dem auf dem Mobilfunkgerät eine Intersetseite, zum Beispiel die Webseite eines Werbekundens, eines Investors oder des Bauherren, aufgerufen wird.

Die elektronischen Steuermittel können auch dazu eingerichtet sein, einen solchen Steuerungsbefehl an ein Mobilfunkgerät zu senden, wenn sie von diesem mittels Kurznachricht oder Funksignal eine entsprechende Anweisung erhalten.

Weitere Anwendungsmöglichkeiten eröffnen sich, wenn die elektronischen Steuermittel dazu eingerichtet sind, von dem Mobilfunkgerät empfangene Bild- oder Videodaten auf der ersten und/oder zweiten Anzeigeeinrichtung darzustellen. Dadurch kann der Benutzer des Mobilfunkgeräts mit der Kamera des Mobilfunkgeräts sich selbst oder seine Umgebung filmen und auf der ersten oder zweiten Anzeigeeinrichtung darstellen. Die Baustelleninformationsvorrichtung kann auch über Lautsprecher verfügen, um Tonsignale wiederzugeben, die vom Mobilfunkgerät übertragen werden.

Weiterhin kann die Baustelleninformationsvorrichtung über eine oder mehrere Kameras verfügen, die an den Anzeigerichtungen montiert sein können oder sich an entfernten Stellen befinden können. Es kann vorgesehen sein, dass über die Kommunikationsschnittstelle Befehle eines Mobilfunkgeräts zur Auswahl einer der Kameras empfangen werden können, woraufhin die Videodaten der ausgewählten Kamera auf einer der Anzeigeeinrichtungen angezeigt werden und/oder von der Kommunikationsschnittstelle an das Mobilfunkgerät gesendet werden.

Bei einer besonders bevorzugten Ausführungsform der erfindungsgemäßen Baustelleninformationsvorrichtung ist eine Rückanzeigeeinrichtung vorhanden, die mit ihrer Anzeigerichtung entgegengesetzt zu den Anzeigerichtungen der ersten und zweiten Anzeigeeinrichtung ausgerichtet ist. Diese Rückanzeigeeinrichtung kann in gleicher Weise wie die erste und zweite Anzeigeeinrichtung gebildet sein und insbesondere Informationen für Lieferanten angeben, beispielsweise welches Tor oder welche Einfahrt sie nutzen müssen oder um welche Uhrzeit sie anliefern dürfen. Die Baustelleninformationsvorrichtung kann auch einen dreieckigen oder viereckigen Querschnitt aufweisen, wobei an jeder der drei oder vier Seiten mindestens eine Anzeigeeinrichtung vorhanden ist. So kann eine gute Sichtbarkeit aus jeder beliebigen Richtung erreicht werden.

Die Anzeigeeinrichtungen können auch gewölbt ausgeführt sein. Bei zusätzlichem Einsatz einer Rückanzeigeeinrichtung werden diese und die Anzeigeeinrichtungen bevorzugt auf einer Kugelfläche angeordnet. Das heißt, ihre Anzeigeflächen bedecken zumindest einen Teil einer Kugelfläche und die Wölbung der Anzeigeeinrichtungen und der Rückanzeigeeinrichtung entspricht der Wölbung eines Kugelsegments. Als Anzeigetechniken können insbesondere die bereits beschriebenen LCD-Bildschirme oder Leinwände, bei denen die Projektoren innerhalb der Kugelfläche angeordnet sind, genutzt werden. Auch Ausgestaltungen der Anzeigeeinrichtungen und der Rückanzeigeeinrichtung als Weltkugel sind möglich.

Um eine weitestgehend unabhängige Energieversorgung zu ermöglichen, ist bei einer Variante der erfindungsgemäßen Baustelleninformationsvorrichtung an einer Oberseite der Schutzabdeckung mindestens ein Solarpanel angeordnet. Zudem kann ein Akkumulator oder ein Superkondensator zum Speichern von elektrischer Energie, die von dem Solarpanel bereitgestellt wird, vorhanden sein und die elektronischen Steuermittel können zum Versorgen der ersten und zweiten Anzeigeeinrichtung mit elektrischer Energie aus dem Akkumulator eingerichtet sein. Dabei können die Solarpanels in praktisch beliebigen Konfigurationen angeordnet sein. Alternativ oder zusätzlich können die elektronischen Steuermittel dazu eingerichtet sein, die Anzeigeeinrichtungen direkt mit Energie von den Solarpanels zu versorgen. Hierdurch ist eine Nutzung des Akkumulators seltener erforderlich, wodurch sich seine Lebensdauer erhöht, oder es kann sogar vollständig auf einen Akkumulator verzichtet werden.

Bei einer zweckmäßigen Ausführungsform der erfindungsgemäßen Baustelleninformationsvorrichtung ist eine Eingabeeinrichtung vorhanden, mit der durch einen Benutzer auswählbar ist, welche Zusatzinformationen auf der zweiten Anzeigeeinrichtung dargestellt werden. Diese Eingabeeinrichtung kann beispielsweise als Tastatur oder Touch-Screen ausgeführt sein und ist zur Besseren Zugänglichkeit für einen Benutzer unterhalb der ersten und zweiten Anzeigeeinrichtung angeordnet. So können beispielsweise Lieferanten oder Angestellte Informationen oder Arbeitsanweisungen abrufen.

Alternativ oder zusätzlich kann ein Chipkartenleser vorhanden sein und die elektronischen Steuermittel können dazu eingerichtet sein, Zusatzinformationen abhängig von Chipdaten, die vom Chipkartenleser gelesen wurden, auszugeben. Gegenüber der Eingabeeinrichtung kann so besonders einfach ermittelt werden, welche Zusatzinformationen angezeigt werden sollen. Bevorzugt ist der Chipkartenleser als RFID-Lesegerät ausgeführt, so dass ein Auslesen einer Chipkarte auch über größere Entfernungen möglich ist, beispielsweise wenn sich ein Benutzer mit einer Chipkarte in einem Kraftfahrzeug neben der Baustelleninformationsvorrichtung befindet.

Bei einer weiteren bevorzugten Ausführung der erfindungsgemäßen Baustelleninformationsvorrichtung ist ein Näherungssensor zum Feststellen von Personen, die sich vor der Baustelleninformationsvorrichtung befinden, vorhanden und die elektronischen Steuermittel sind dazu eingerichtet, abhängig von einem Signal des Näherungssensors die erste und/oder zweite Anzeigeeinrichtung einzuschalten. Beispielsweise kann vorgesehen sein, dass bei einer großen Anzahl anwesender Personen Werbefilme abgespielt werden. Sind hingegen keine Personen anwesend, was insbesondere nachts der Fall sein kann, wird die zweite Anzeigeeinrichtung ausgeschaltet. Bei einer energieeffizienten Bauform eines Näherungssensors wird ein Passiv-Infrarotsensor eingesetzt.

Um den Energiebedarf der Baustelleninformationsvorrichtung weiter zu reduzieren, kann ein Helligkeitssensor zum Bestimmen einer Umgebungshelligkeit vorhanden sein, und die elektronischen Steuermittel können dazu eingerichtet sein, eine Heiligkeit der ersten und/oder zweiten Anzeigeeinrichtung abhängig von der Umgebungshelligkeit einzustellen. So kann nachts die Helligkeit der Anzeigeeinrichtungen reduziert werden, ohne dass die Sichtbarkeit bedeutsam verschlechtert würde.

Zweckmäßigerweise kann die Baustelleninformationsvorrichtung zur Energieversorgung der ersten und zweiten Anzeigeeinrichtung ein Kabel aufweisen. Dieses ist bevorzugt an der Befestigungseinrichtung geführt. Beispielsweise kann die Befestigungseinrichtung mindestens eine vertikal verlaufende Tragstange oder ein Tragseil zum Befestigen der Baustelleninformationsvorrichtung an einem Gebäude oder einem Gerüst aufweisen. Das Kabel kann dann an dem Tragseil oder der Tragstange angebracht sein. Insbesondere bei einer hängenden Befestigung der Baustelleninformationsvorrichtung kann so eine sichere und einfache Kabelführung erreicht werden.

Bei einer weiteren Ausführungsform der erfindungsgemäßen Baustelleninformationsvorrichtung ist eine Kamera vorhanden und es sind computerimplementierte Bilderkennungsmittel zum Auswerten von Daten, die von der Kamera aufgenommen wurden, vorhanden. Die elektronischen Steuermittel sind dann dazu eingerichtet, Zusatzinformationen abhängig von einem Auswerteergebnis der Bilderkennungsmittel darzustellen. Die Bilderkennungsmittel können insbesondere zum Erkennen von Kraftfahrzeugen und/oder Nummernschildern von Kraftfahrzeugen eingerichtet sein. Hierdurch können zielgerichtet Informationen für beispielsweise Baufahrzeuge oder Lieferanten abgerufen und dargestellt werden.

Um besondere Aufmerksamkeit auf die Anzeigeeinrichtungen zu lenken, kann die Baustelleninformationsvorrichtung auch über Lautsprecher oder Warnlampen verfügen.

In einem weiteren Gesichtspunkt betrifft die Erfindung einen Baucontainer mit einer erfindungsgemäßen Baustelleninformationsvorrichtung, wobei die Baustelleninformationsvorrichtung über ihre Befestigungseinrichtung an dem Baucontainer oder an einer Tragwerkskonstruktion des Baucontainers montiert ist.

Bei einer bevorzugten Ausführung des erfindungsgemäßen Baucontainers bildet die Baustelleninformationsvorrichtung eine Wand des Baucontainers. Somit ist hier eine Wand oder zumindest ein Teil einer Wand des Baucontainers durch die Baustelleninformationsvorrichtung ersetzt, so dass ein Innenraum des Baucontainers nur durch die Baustelleninformationsvorrichtung von der äußeren Umgebung des Baucontainers getrennt wird. Beispielsweise kann eine der Längsseiten eines Baucontainers mit 20 Fuß Länge durch die Baustelleninformationsvorrichtung ersetzt sein. Hierbei kann die Baustelleninformationsvorrichtung in den Baucontainer integriert sein und somit einen integralen Bestandteil des Baucontainers bilden.

Es kann vorgesehen sein, dass innerhalb des Baucontainers elektronische Komponenten der Baustelleninformationsvorrichtung untergebracht sind, insbesondere die elektronischen Steuermittel, die Kommunikationsschnittstelle, Verkabelungen und gegebenenfalls ein oder mehrere Projektoren der Anzeigeeinrichtung.

Zudem können durch Wände des Baucontainer eine Schutzabdeckung für die Baustelleninformationsvorrichtung gebildet sein.

Bei einer weiteren Ausführungsform des erfindungsgemäßen Baucontainers ist dieser mit einer Traversenkonstruktion umbaut und/oder überbaut. Die Traversenkonstruktion stellt dann den Träger für die Baustelleninformationsvorrichtung dar. Der Baucontainer dient als statischer Ballast oder als Standsicherheit für den Träger.

Die Erfindung betrifft außerdem ein Baustellengerüst, welches eine erfindungsgemäße Baustelleninformationsvorrichtung sowie einen auf dem Boden stehenden oder im Boden zu befestigenden Träger aufweist, an dem die Baustelleninformationsvorrichtung über ihre Befestigungseinrichtung montiert ist. Bei dem Träger kann es sich prinzipiell um beliebige, auf Baustellen verwendete Ständer, Gerüste, Baukräne, Bauzäune, Baucontainer oder Kombinationen aus diesen handeln. Insbesondere kann der Träger auch eine freistehende Konstruktion, ein an einer Gebäudefassade angebrachtes Gerüst oder eine Kombination der vorgenannten Träger sein.

Weitere Vorteile und Merkmale der Erfindung werden nachstehend mit Bezug auf die beigefügte schematische Figur beschrieben. Hierin zeigt:
- Fig. 1: eine schematische Darstellung eines Ausführungsbeispiels einer Baustelleninformationsvorrichtung.

Fig. 1 zeigt ein Ausführungsbeispiel einer Baustelleninformationsvorrichtung 100, die an einer Baustelle aufgestellt oder montiert werden kann. Die Baustelleninformationsvorrichtung 100 weist als wesentliche Komponenten eine erste Anzeigeeinrichtung 10 zum Anzeigen von Bautafelinformationen, eine zweite Anzeigeeinrichtung 20 zum Anzeigen von Zusatzinformationen, eine Befestigungseinrichtung 30 und eine Schutzabdeckung 50 auf.

Im dargestellten Beispiel sind die erste Anzeigeeinrichtung 10 und die zweite Anzeigeeinrichtung 20 durch einen gemeinsamen digitalen Bildschirm, beispielsweise einen LCD-Bildschirm, gebildet. Alternativ können aber auch separate Bildschirme oder Leinwände in Kombination mit Projektoren oder Beamern eingesetzt werden. Auf der ersten Anzeigeeinrichtung 10 sind Bautafelinformationen dargestellt, das heißt im Wesentlichen die gesetzlich vorgeschriebenen Baustelleninformationen. Die zweite Anzeigeeinrichtung 20 stellt Zusatzinformationen dar, beispielsweise Informationen zu dem Bauprojekt, Imagefilme der ausführenden Bauunternehmen oder auch Informationsfilme, etwa über zukünftige Mieter eines zu bauenden Gebäudes oder gegebenenfalls Informationen historischer Art. Auch Werbung kann als Zusatzinformation dargestellt werden.

Die Steuerung der ersten und zweiten Anzeigeeinrichtung 10, 20 erfolgt über elektronische Steuermittel 40, welche die Bautafelinformationen und die Zusatzinformationen unabhängig voneinander verarbeiten und über die Anzeigeeinrichtungen 10, 20 darstellen können.

Die Schutzabdeckung 50 ist hier durch das gewöhnliche Gehäuse oder den gewöhnlichen Rahmen der Anzeigeeinrichtung 20 gebildet. Werden ein oder mehrere LCD-Bildschirme als Anzeigeeinrichtung 20 eingesetzt, so schließt hier die Anzeigefläche zu einem Beobachter hin mit dem flexiblen Substrat des Bildschirms ab. An seiner Oberseite kann der LCD-Bildschirm durch ein Plastikgehäuse als Schutzabdeckung 50 begrenzt sein. Alternativ kann aber auch eine robustere Schutzabdeckung 50 vorgesehen sein, die nach oben hin wasserdicht ist und an der Anzeigefläche eine transparente Schutzschicht aufweist.

Abhängig von dem Stellplatz der Baustelleninformationsvorrichtung 100 an einer Baustelle kann die Befestigungseinrichtung 30 in verschiedener Weise ausgeführt sein. Beispielsweise kann die Befestigungseinrichtung 30 Schraub- oder Klemmbefestigungen oder Spanngurte zum Anbringen an einem Träger wie beispielsweise einer Tafel, einem Baugerüst, einem Bauzaun, einem Baukran und/oder einem Baucontainer aufweisen. Die genannten Träger können auch kombiniert verwendet werden. So kann beispielsweise an einem Baucontainer ein Träger befestigt sein, in oder an dem die Baustelleninformationsvorrichtung 100 installiert oder gehängt wird. Der Baucontainer dient somit als Befestigungsanbindung und statische Ballastierung für den Träger.

Zur Stromversorgung ist ein Kabel 35 vorhanden. Eine Datenübertragung der Bautafelinformationen und Zusatzinformationen kann zwar ebenfalls per Kabel erfolgen, bevorzugt ist aber eine Kommunikationsschnittstelle 60 zur drahtlosen Datenübertragung vorhanden. Die dargestellte Baustelleninformationsvorrichtung 100 umfasst zudem einen nicht-flüchtigen Datenspeicher, in dem zumindest die Bautafelinformationen gespeichert werden. Bei einem Ausfall der Datenkommunikation über die Kommunikationsschnittstelle 60 können daher die Bautafelinformationen weiterhin angezeigt werden. Für die Zusatzinformationen, die beispielsweise Videofilme umfassen, kann möglicherweise der nicht-flüchtige Datenspeicher nicht ausreichen, so dass diese nur bei funktionierender Datenübertragung über die Kommunikationsschnittstelle 60 angezeigt werden.

Die dargestellte Ausführungsform einer erfindungsgemäßen Baustelleninformationsvorrichtung 100 weist außerdem eine Batterie 61 auf, welche auch als Akkumulator 61, also wiederaufladbar, ausgeführt sein kann. Um die wichtigen Bautafelinformationen auch bei einem Ausfall der Stromversorgung über das Kabel 35 auf der ersten Anzeigeeinrichtung 10 darzustellen, sind die elektronischen Steuermittel 40 dazu eingerichtet, bei einem Stromausfall die erste Anzeigeeinrichtung 10 über Energie aus der Batterie 61 zu versorgen. Die zweite Anzeigeeinrichtung 20 kann in diesem Fall entweder ebenfalls mit Energie aus der Batterie 61 versorgt werden, oder kann zum Sparen der begrenzten Energie der Batterie 61 ausgeschaltet werden.

Zum Wiederaufladen des Akkumulators 61 ist bei der dargestellten Ausführungsform ein Solarpanel 55 oberhalb der Anzeigeeinrichtungen 10, 20 vorhanden. Andere Anordnungen von Solarpanels 55, beispielsweise als Rahmen um die erste und zweite Anzeigeeinrichtung 10, 20, sind ebenfalls möglich.

Die elektronischen Steuermittel 40 können auch dazu eingerichtet sein, von den Solarpanels 55 bereitgestellte Energie direkt zur Energieversorgung der Baustelleninformationsvorrichtung 100 zu nutzen, ohne dass eine Batterie 61 oder ein Akkumulator 61 zwingend notwendig sind.

Eine weitere Maßnahme zur Energieeinsparung kann über einen Helligkeitssensor 64 erfolgen, der eine Umgebungshelligkeit ermittelt. Die elektronischen Steuermittel 40 können sodann eine Helligkeit und damit einen Energiebedarf der ersten und zweiten Anzeigeeinrichtung 10, 20 bei niedriger Umgebungshelligkeit verringern.

Weiterhin weist die Baustelleninformationsvorrichtung 100 eine Kamera 67 auf, die einen Bereich vor der Baustelleninformationsvorrichtung 100 aufzeichnet. Die von der Kamera 67 aufgenommenen Bilder werden über Bilderkennungsmittel 68 ausgewertet. Beispielsweise können so Fahrzeuge oder Nummernschilder von Fahrzeugen erkannt werden. Es kann vorgesehen sein, dass bestimmte Zusatzinformationen genau dann auf der zweiten Anzeigeeinrichtung 20 dargestellt werden, wenn Fahrzeuge erkannt werden, oder wenn ein Fahrzeug mit einem bestimmten Nummernschild erkannt wird. So können beispielsweise Informationen für Lieferanten angezeigt werden, beispielsweise welches Tor oder welche Einfahrt sie nutzen müssen oder um welche Uhrzeit sie anliefern dürfen. Je nach Standort der Baustelleninformationsvorrichtung 100 kann es vorteilhaft sein, wenn auf der Rückseite der ersten und zweiten Anzeigeeinrichtung 10, 20 eine Rückanzeigeeinrichtung (nicht dargestellt) vorhanden ist, die insbesondere der Anzeige von Informationen für Lieferanten dienen kann.

Die abgebildete Baustelleninformationsvorrichtung 100 weist außerdem eine Warnlampe 65 auf, welche zum besonderen Hinweisen auf die Informationen, die von der ersten und zweiten Anzeigeeinrichtung 10, 20 dargestellt werden, dient.

An der Baustelleninformationsvorrichtung 100 ist weiterhin ein Näherungssensor 63 angebracht, der die Anwesenheit von Personen vor der Baustelleninformationsvorrichtung 100 registriert. Die elektronischen Steuermittel 40 können dann dazu eingerichtet sein, abhängig davon, ob sich Personen vor der Baustelleninformationsvorrichtung 100 befinden, bestimmte Zusatzinformationen darzustellen. Zum Energiesparen kann auch vorgesehen sein, die zweite Anzeigeeinrichtung 20 auszuschalten, wenn sich keine Personen vor der Baustelleninformationsvorrichtung 100 aufhalten.

Um einem Benutzer zu ermöglichen, die darzustellenden Zusatzinformationen auszuwählen, ist bevorzugt eine Eingabeeinrichtung 62 vorhanden. Diese kann beispielsweise als Tastatur oder als Touchscreen ausgeführt sein. Während die erste und zweite Anzeigeeinrichtung 10, 20 zur besseren Sichtbarkeit in mehreren Metern Höhe angebracht werden können, befindet sich die Eingabeeinrichtung 62 auf einer Höhe, an der sie für Personen am Boden zugänglich ist.

Zudem ist ein Chipkartenleser 66 vorhanden, der bevorzugt als RFID-Lesegerät ausgeführt ist. Für verschiedene Lieferanten oder Arbeiter können so über unterschiedliche Chipkarten individuelle Zusatzinformationen hinterlegt und angezeigt werden.

Vorteilhafterweise wird mit der erfindungsgemäßen Baustelleninformationsvorrichtung 100 eine vielseitig einsetzbare Anzeigevorrichtung bereitgestellt, die an Baustellen neben den vorgeschriebenen Informationen weitere Zusatzinformationen darstellen kann. Diese sind in einfacher Weise von der Bau- oder Projektleitung steuerbar, so dass beliebige Inhalte flexibel und gut sichtbar an einer Baustelle dargestellt werden können.

## Patentansprüche

1. Baustelleninformationsvorrichtung zum Anzeigen von Informationen an einer Baustelle
mit einer ersten Anzeigeeinrichtung (10) zum Anzeigen von Bautafelinformationen,
mit einer Befestigungseinrichtung (30) zum Befestigen an einem Träger,
mit einer zweiten Anzeigeeinrichtung (20) zum Anzeigen von Zusatzinformationen und
mit einer Schutzabdeckung (50), die zumindest teilweise an einer Anzeigeseite der ersten Anzeigeeinrichtung (10) und der zweiten Anzeigeeinrichtung (20) transparent ist und zumindest an einem Bereich oberhalb der ersten Anzeigeeinrichtung (10) und der zweiten Anzeigeeinrichtung (20) flüssigkeitsdicht ist, **dadurch gekennzeichnet,**
**dass** elektronische Steuermittel (40) zum Anzeigen der Bautafelinformationen auf der ersten Anzeigeeinrichtung (10) und unabhängig davon zum Anzeigen der Zusatzinformationen auf der zweiten Anzeigeeinrichtung (20) vorhanden sind,
**dass** eine Batterie (61) vorhanden ist,
**dass** die Steuermittel (40) dazu eingerichtet sind, bei einem Ausfall einer Energiezufuhr über ein Kabel (35) die erste Anzeigeeinrichtung (10) mit Energie aus der Batterie (61) zu versorgen und
**dass** die Steuermittel (40) dazu eingerichtet sind, bei einem Ausfall einer Energiezufuhr über das Kabel (35) die zweite Anzeigeeinrichtung (20) auszuschalten.

2. Baustelleninformationsvorrichtung nach Anspruch 1,
**dadurch gekennzeichnet,**
**dass** ein, insbesondere nicht-flüchtiger, Datenspeicher zum Speichern zumindest der Bautafelinformationen vorhanden ist und
**dass** die Steuermittel (40) zum Anzeigen zumindest der im Datenspeicher gespeicherten Bautafelinformationen auf der ersten Anzeigeeinrichtung (10) eingerichtet sind.

3. Baustelleninformationsvorrichtung nach Anspruch 1 oder 2,
**dadurch gekennzeichnet,**
**dass** an einer Oberseite der Schutzabdeckung (50) mindestens ein Solarpanel (55) angeordnet ist,
**dass** ein Akkumulator (61) zum Speichern von elektrischer Energie, die von dem Solarpanel (55) bereitgestellt wird, vorhanden ist und
**dass** die elektronischen Steuermittel (40) zum Versorgen der ersten und zweiten Anzeigeeinrichtung (10, 20) mit elektrischer Energie aus dem Akkumulator (61) eingerichtet sind.

4. Baustelleninformationsvorrichtung nach einem der Ansprüche 1 bis 3,
**dadurch gekennzeichnet,**
**dass** die Schutzabdeckung (50) an der Anzeigeseite der ersten Anzeigeeinrichtung (10) und der zweiten Anzeigeeinrichtung (20) ein transparentes Schutzglas als Schutz vor Vandalismus aufweist.

5. Baustelleninformationsvorrichtung nach einem der Ansprüche 1 bis 4,
**dadurch gekennzeichnet,**
**dass** eine Eingabeeinrichtung (62) vorhanden ist, mit der durch einen Benutzer auswählbar ist, welche Zusatzinformationen auf der zweiten Anzeigeeinrichtung (20) dargestellt werden.

6. Baustelleninformationsvorrichtung nach einem der Ansprüche 1 bis 5,
**dadurch gekennzeichnet,**
**dass** ein Näherungssensor (63) zum Feststellen von Personen, die sich vor der Baustelleninformationsvorrichtung befinden, vorhanden ist und dass die Steuermittel (40) abhängig von einem Signal des Näherungssensors (63) die erste und/oder zweite Anzeigeeinrichtung (10, 20) einschalten.

7. Baustelleninformationsvorrichtung nach einem der Ansprüche 1 bis 6,
**dadurch gekennzeichnet,**
**dass** ein Helligkeitssensor (64) zum Bestimmen einer Umgebungshelligkeit vorhanden ist und
**dass** zum Energiesparen die Steuermittel (40) dazu eingerichtet sind, eine Helligkeit der ersten und/oder zweiten Anzeigeeinrichtung (10, 20) abhängig von der Umgebungshelligkeit einzustellen.

8. Baustelleninformationsvorrichtung nach einem der Ansprüche 1 bis 7,
**dadurch gekennzeichnet,**
**dass** eine Rückanzeigeeinrichtung vorhanden ist, die mit ihrer Anzeigerichtung entgegengesetzt zu den Anzeigerichtungen der ersten und zweiten Anzeigeeinrichtung (10, 20) ausgerichtet ist.

9. Baustelleninformationsvorrichtung nach einem der Ansprüche 1 bis 8,
**dadurch gekennzeichnet,**
**dass** zur Energieversorgung der ersten und zweiten Anzeigeeinrichtung (10, 20) ein Kabel (35) vorhanden ist, das an der Befestigungseinrichtung (30) geführt ist.

10. Baustelleninformationsvorrichtung nach einem der Ansprüche 1 bis 9,
**dadurch gekennzeichnet,**
**dass** die Befestigungseinrichtung (30) mindestens eine vertikal verlaufende Tragstange oder ein Tragseil zum Hängen der Baustelleninformationsvorrichtung an ein Gebäude oder an ein Gerüst aufweist und
**dass** das Kabel (35) an dem Tragseil oder der Tragstange angebracht ist.

11. Baustelleninformationsvorrichtung nach einem der Ansprüche 1 bis 10,
**dadurch gekennzeichnet,**
**dass** ein Chipkartenleser (66) vorhanden ist und
**dass** die Steuermittel (40) dazu eingerichtet sind, Zusatzinformationen abhängig von Chipdaten, die vom Chipkartenleser (66) gelesen wurden, auszuwählen.

12. Baustelleninformationsvorrichtung nach einem der Ansprüche 1 bis 11,
**dadurch gekennzeichnet,**
**dass** eine Kamera (67) vorhanden ist,
**dass** computerimplementierte Bilderkennungsmittel (68) zum Auswerten von von der Kamera (67) aufgenommenen Daten, insbesondere zum Erkennen von Kraftfahrzeugen und/oder Nummernschildern von Kraftfahrzeugen, vorhanden sind und
**dass** die Steuermittel (40) dazu eingerichtet sind, Zusatzinformationen abhängig von einem Auswerteergebnis der Bilderkennungsmittel (68) darzustellen.

13. Baustelleninformationsvorrichtung nach einem der Ansprüche 1 bis 12,
**dadurch gekennzeichnet,**
**dass** die erste Anzeigeeinrichtung (10) und die zweite Anzeigeeinrichtung (20) durch einen einzigen Bildschirm gebildet sind.

14. Baustelleninformationsvorrichtung nach einem der Ansprüche 1 bis 13,
**dadurch gekennzeichnet,**
**dass** eine Kommunikationsschnittstelle (60) zur Kommunikation mit einem Mobilfunkgerät vorhanden ist, insbesondere zur Kommunikation mittels Kurznachrichten und/oder Funkwellen, wie zum Beispiel Bluetooth, und dass die elektronischen Steuermittel (40) dazu eingerichtet sind, abhängig von Informationen, die von dem Mobilfunkgerät über die Kommunikationsschnittstelle (60) empfangen werden, bestimmte Inhalte auf der ersten und/oder zweiten Anzeigeeinrichtung (10, 20) darzustellen und/oder über die Kommunikationsschnittstelle (60) einen Steuerungsbefehl an das Mobilfunkgerät zu senden, insbesondere einen Befehl zum Laden einer Internetseite.

15. Baucontainer
mit einer Baustelleninformationsvorrichtung nach einem der Ansprüche 1 bis 14,
wobei die Baustelleninformationsvorrichtung über ihre Befestigungseinrichtung (30) an dem Baucontainer oder an einer Tragwerkskonstruktion des Baucontainers montiert ist.

16. Baucontainer nach Anspruch 15,
**dadurch gekennzeichnet,**
**dass** die Baustelleninformationsvorrichtung eine Wand des Baucontainers bildet.

17. Baustellengerüst
mit einer Baustelleninformationsvorrichtung nach einem der Ansprüche 1 bis 14 und
mit einem Träger, der auf dem Boden steht oder im Boden befestigt ist, wobei die Baustelleninformationsvorrichtung über ihre Befestigungseinrichtung (30) an dem Träger montiert ist.

## Claims

1. Construction site information device to display information at a construction site, with a first display means (10) to display building blackboard information,
with a fixing means (30) for fixing to a support,
with a second display means (20) to display additional information and
with a protective cover (50) which is transparent at least in part on a display side of the first display means (10) and the second display means (20) and is liquid-tight at least on a region above the first display means (10) and the second display means (20),
**characterised in that**
electronic control means (40) are provided to display the building blackboard information on the first display means (10) and irrespectively thereof to display the additional information on the second display means (20),
a battery (61) is provided,
the control means (40) are adapted, in the event of loss of an energy supply via a cable (35), to supply the first display means (10) with energy from the battery (61) and
the control means (40) are adapted, in the event of loss of an energy supply via the cable (35), to switch off the second display means (20).

2. Construction site information device according to claim 1,
**characterised in that**
a, in particular non-volatile, data memory is provided to store at least the building blackboard information and
the control means (40) are adapted to display at least the building blackboard information stored in the data memory on the first display means (10).

3. Construction site information device according to claim 1 or 2,
**characterised in that**
at least one solar panel (55) is arranged on an upper side of the protective cover (50),
an accumulator (61) is provided to store electrical energy supplied by the solar panel (55),
the electronic control means (40) are adapted to supply the first and the second display means (10, 20) with electrical energy from the accumulator (61).

4. Construction site information device according to one of claims 1 to 3,
**characterised in that**
the protective cover (50) has a transparent protective glass as protection against vandalism on the display side of the first display means (10) and the second display means (20).

5. Construction site information device according to one of claims 1 to 4,
**characterised in that**
an input means (62) is provided, with which a user can select which additional information is shown on the second display means (20).

6. Construction site information device according to one of claims 1 to 5,
**characterised in that**
a proximity sensor (63) is provided to detect persons present in front of the construction site information device and
the control means (40) switch on the first and / or second display means (10, 20) in dependence upon a signal of the proximity sensor (63).

7. Construction site information device according to one of claims 1 to 6,
**characterised in that**
a brightness sensor (64) is provided to determine an ambient brightness and the control means (40) are adapted, to save energy, to set a brightness of the first and / or second display means (10, 20) in dependence upon the ambient brightness.

8. Construction site information device according to one of claims 1 to 7,
**characterised in that**
a back display means is provided which is orientated with its display direction counter to the display directions of the first and second display means (10, 20).

9. Construction site information device according to one of claims 1 to 8,
**characterised in that**
for the purpose of energy supply to the first and second display means (10, 20), a cable (35) is provided which is guided on the fixing means (30).

10. Construction site information device according to one of claims 1 to 9,
**characterised in that**
the fixing means (30) has at least one vertically extending support rod or a support rope to hang the construction site information device on a building or on scaffolding and
the cable (35) is attached to the support rope or the support rod.

11. Construction site information device according to one of claims 1 to 10,
**characterised in that**
a chip card reader (66) is provided and
the control means (40) are adapted to select additional information in dependence upon chip data read by the chip card reader (66).

12. Construction site information device according to one of claims 1 to 11,
**characterised in that**
a camera (67) is provided,
computer-implemented image detection means (68) are provided to evaluate data recorded by the camera (67), in particular to detect motor vehicles and / or registration plates of motor vehicles and
the control means (40) are adapted to show additional information in dependence upon an evaluation result of the image detection means (68).

13. Construction site information device according to one of claims 1 to 12,
**characterised in that**
the first display means (10) and the second display means (20) are formed by a single screen.

14. Construction site information device according to one of claims 1 to 13,
**characterised in that**
a communication interface (60) is provided for communication with a mobile radio unit, in particular for communication by means of short messages and / or radio waves, such as for example Bluetooth, and
the electronic control means (40) are adapted, in dependence upon information received by the mobile radio unit via the communication interface (60), to show certain contents on the first and / or second display means (10, 20) and / or to send a control command via the communication interface (60) to the mobile radio unit, in particular a command to load an internet page.

15. Building container,
with a construction site information device according to one of claims 1 to 14, wherein the construction site information device is mounted via its fixing means (30) on the building container or on a support structure of the building container.

16. Building container according to claim 15,
**characterised in that**
the construction site information device forms a wall of the building container.

17. Construction site scaffolding,
with a construction site information device according to one of claims 1 to 14 and with a support which is on the ground or is fixed in the ground,
wherein the construction site information device is mounted via its fixing means (30) on the support.

## Revendications

1. Dispositif d'informations de chantier pour l'affichage d'informations sur un chantier avec un premier dispositif d'affichage (10) pour l'affichage d'informations de panneau de chantier,
avec un dispositif de fixation (30) pour la fixation sur un support,
avec un second dispositif d'affichage (20) pour l'affichage d'informations supplémentaires et
avec un recouvrement de protection (50) qui est au moins en partie transparent sur un côté d'affichage du premier dispositif d'affichage (10) et du second dispositif d'affichage (20) et est étanche au liquide au moins sur une zone au-dessus du premier dispositif d'affichage (10) et du second dispositif d'affichage (20),
**caractérisé en ce que**
des moyens de commande électroniques (40) pour l'affichage des informations de panneau de chantier sont présents sur le premier dispositif d'affichage (10) et indépendamment de cela pour l'affichage des informations supplémentaires sur le second dispositif d'affichage (20),
une batterie (61) est présente,
les moyens de commande (40) sont aménagés afin d'alimenter, en cas de panne d'une amenée d'énergie par un câble (35), le premier dispositif d'affichage (10) en énergie de la batterie (61) et
les moyens de commande (40) sont aménagés afin d'éteindre, en cas de panne d'une amenée d'énergie par le câble (35), le second dispositif d'affichage (20).

2. Dispositif d'informations de chantier selon la revendication 1,
**caractérisé en ce que**
un moyen de stockage de données, en particulier non volatile, est présent pour le stockage au moins des informations de panneau de chantier et
les moyens de commande (40) sont aménagés pour l'affichage au moins des informations de panneau de chantier enregistrées dans le moyen de stockage de données sur le premier dispositif d'affichage (10).

3. Dispositif d'informations de chantier selon la revendication 1 ou 2,
**caractérisé en ce que**
au moins un panneau solaire (55) est agencé sur un côté supérieur du recouvrement de protection (50),
un accumulateur (61) pour le stockage d'énergie électrique qui est mise à disposition par le panneau solaire (55) est présent et
les moyens de commande électroniques (40) sont conformés pour l'alimentation des premier et second dispositifs d'affichage (10, 20) en énergie électrique de l'accumulateur (61).

4. Dispositif d'informations de chantier selon l'une quelconque des revendications 1 à 3,
**caractérisé en ce que**
le recouvrement de protection (50) présente sur le côté d'affichage du premier dispositif d'affichage (10) et du second dispositif d'affichage (20) un verre de protection transparent servant de protection contre le vandalisme.

5. Dispositif d'informations de chantier selon l'une quelconque des revendications 1 à 4,
**caractérisé en ce que**
un dispositif de saisie (62) est présent, avec lequel un utilisateur peut choisir les informations supplémentaires à représenter sur le second dispositif d'affichage (20).

6. Dispositif d'informations de chantier selon l'une quelconque des revendications 1 à 5,
**caractérisé en ce que**
un capteur de proximité (63) est présent pour constater si des personnes se trouvent devant le dispositif d'informations de chantier et
les moyens de commande (40) allument en fonction d'un signal du capteur de proximité (63) le premier et/ou second dispositif d'affichage (10, 20).

7. Dispositif d'informations de chantier selon l'une quelconque des revendications 1 à 6,
**caractérisé en ce que**
un capteur de luminosité (64) est présent pour déterminer une luminosité ambiante et
pour économiser de l'énergie, les moyens de commande (40) sont aménagés afin de régler une luminosité du premier et/ou second dispositif d'affichage (10, 20) en fonction de la luminosité ambiante.

8. Dispositif d'informations de chantier selon l'une quelconque des revendications 1 à 7,
**caractérisé en ce que**
un dispositif d'affichage arrière est présent, lequel est orienté avec son dispositif d'affichage en sens inverse aux sens d'affichage des premier et second dispositifs d'affichage (10, 20).

9. Dispositif d'informations de chantier selon l'une quelconque des revendications 1 à 8,
**caractérisé en ce que**
un câble (35) est présent pour l'alimentation en énergie des premier et second dispositifs d'affichage (10, 20), lequel est guidé sur le dispositif de fixation (30).

10. Dispositif d'informations de chantier selon l'une quelconque des revendications 1 à 9,
**caractérisé en ce que**
le dispositif de fixation (30) présente au moins une tige porteuse s'étendant verticalement ou un câble porteur pour suspendre le dispositif d'informations de chantier sur un bâtiment ou sur un échafaudage et
le câble (35) est monté sur le câble porteur ou la tige porteuse.

11. Dispositif d'informations de chantier selon l'une quelconque des revendications 1 à 10,
**caractérisé en ce que**
un lecteur de carte à puce (66) est présent et
les moyens de commande (40) sont conformés afin de sélectionner des informations supplémentaires en fonction des données de la puce qui ont été lues par le lecteur de carte à puce (66).

12. Dispositif d'informations de chantier selon l'une quelconque des revendications 1 à 11,
**caractérisé en ce que**
une caméra (67) est présente,
des moyens de reconnaissance d'image (68) implémentés par ordinateur sont présents pour l'évaluation des données enregistrées par la caméra (67), en particulier pour la reconnaissance de véhicules automobiles et/ou de plaques d'immatriculation de véhicules automobiles et
les moyens de commande (40) sont aménagés afin de représenter des informations supplémentaires en fonction d'un résultat d'évaluation des moyens de reconnaissance d'image (68).

13. Dispositif d'informations de chantier selon l'une quelconque des revendications 1 à 12,
**caractérisé en ce que**
le premier dispositif d'affichage (10) et le second dispositif d'affichage (20) sont formés par un seul écran.

14. Dispositif d'informations de chantier selon l'une quelconque des revendications 1 à 13,
**caractérisé en ce que**
une interface de communication (60) est présente pour la communication avec un appareil radio mobile, en particulier pour la communication par de brefs messages et/ou ondes radio tel que le Bluetooth, et
les moyens de commande électroniques (40) sont aménagés afin de représenter en fonction des informations qui sont reçues par l'appareil radio mobile par l'interface de communication (60), des contenus déterminés sur le premier et/ou le second dispositif d'affichage (10, 20) et/ou d'envoyer par l'interface de communication (60) un ordre de commande à l'appareil radio mobile, en particulier un ordre de chargement d'une page Internet.

15. Bungalow de chantier
avec un dispositif d'informations de chantier selon l'une quelconque des revendications 1 à 14,
le dispositif d'informations de chantier étant monté par son dispositif de fixation (30) sur le bungalow de chantier ou sur une construction porteuse du bungalow de chantier.

16. Bungalow de chantier selon la revendication 15,
**caractérisé en ce que**
le dispositif d'informations de chantier forme une paroi du bungalow de chantier.

17. Echafaudage de chantier
avec un dispositif d'informations de chantier selon l'une quelconque des revendications 1 à 14 et
avec un support qui se trouve sur le sol ou est fixé dans le sol,
le dispositif d'informations de chantier étant monté par son dispositif de fixation (30) sur le support.
